# EUROPÄISCHE PATENTSCHRIFT

(11) **EP 0 259 550 B1**
(45) Veröffentlichungstag und Bekanntmachung des Hinweises auf die Patenterteilung: **18.10.1989**
(21) Anmeldenummer: 87108862.1
(22) Anmeldetag: 20.06.1987
(51) Int. Cl.: F41F 1/06

(54) **Abstützvorrichtung für das Rohr eines Granatwerfers**
Mounting for a mortar barrel
Support pour le tube du mortier

(30) Priorität: 10.09.1986 DE 3630729
(43) Veröffentlichungstag der Anmeldung: 16.03.1988
(73) Patentinhaber: SALGAD INTERNATIONAL LTD., Cayman Insel (JM)
(72) Erfinder:
(74) Vertreter: Schönwald, Karl

(56) Entgegenhaltungen:
- AT-B- 365 338
- DE-B- 1 172 992

## Beschreibung

Die Erfindung bezieht sich auf eine Abstützvorrichtung für das Rohr eines Granatwerfers mittels eines Zweibein- oder Dreibein-Gestelles und einer das Rohrende gelenkig aufnehmenden Bodenplatte, bei der das Gestell eine Höhenrichtvorrichtung aufweist und die Haltevorrichtung des Rohres mit einer Seitenrichtvorrichtung versehen ist, wobei zwischen der Höhenrichtvorrichtung und der Seitenrichtvorrichtung ein Ausleger angeordnet ist, dessen eines Ende auf dem Stützzapfen der Höhenrichtvorrichtung aufgesetzt und an diesem anderen Ende eine Vorrichtung zum Querrichten des Granatwerferlaufs angebracht ist (DE-B 1 172 992).

Die Höhenrichtvorrichtung an dem Zweibein- bzw. Dreibein-Gestell sowie die Seitenrichtvorrichtung an der Halterung für das Rohr ermöglichen bei dem aufgestellten Granatwerfer eine Korrektur in der Elevation des Rohres und auch eine Seitenverstellung des Rohres zu dem aufgestellten Zweibein oder Dreibein, um das Granatwerferrohr auf das gewünschte Ziel einrichten zu können. Die Verstellbereiche sind verhältnismäßig gering. Man ist deshalb gezwungen, von vornherein das Zweibein oder Dreibein zusammen mit der Bodenplatte, auf der das Werferrohr drehbar gelagert ist, so aufzustellen, daß das Werferrohr in eine solche Lage kommt, bei dem es mindestens nahezu in die gewünschte Zielrichtung gelangt.

Aus der DE-B 1 172 992 ist eine Zweibeinstütze mit einem den Granatwerferlauf haltenden, eine Einrichtung zur Seitenverstellung enthaltenden Stützjoch über ein höhenverstellbares Zwischenglied bekannt, wobei das Stützjoch gegenüber der Achse des Getriebes der Höhenrichtvorrichtung versetzt angeordnet ist. Das Versetzen erfolgt mittels eines einarmigen Auslegers, der eine Jochstütze trägt, die an dem freien Ende des Auslegers angelenkt ist. Der Ausleger ist als doppelschenkeliger Hebelarm ausgebildet, wobei die Schenkel einen zum Ausleger quer gerichteten Bolzen aufweisen, an dem die Jochstütze angelenkt ist, an die eine Vorrichtung zum Verschieben des aufsitzenden Rohrendes quer zu seiner Achse angebracht ist. Es wird hierbei der Zweck verfolgt, eine Zweibeinstütze zu schaffen, deren Gewicht wesentlich vermindert ist. Die hierdurch erfolgte asymmetrische Gestalt der Zweibeinstütze macht es möglich, die Betätigungskurbel günstig für den Richtschützen anordnen zu können.

Die AT-PA 365 338 beschreibt ein Gestell für Granatwerfer, bei dem das die mit dem Granatwerferrohr mittels einer Schelle verbundene Seitenrichteinrichtung tragende Höhenrichtgetriebe an einem Zweibein angelenkt und mittels eines Kipprichttriebes in ihrer Lage justierbar ist. Das Höhenrichtgetriebe weist einen seitlich abstehenden Arm auf, dessen Ende mit dem Zweibein gelenkig verbunden ist. Die Seitenrichteinrichtung befindet sich in der Achse des Höhenrichtgetriebes. Der abstehende Arm dient dazu, um zwischen dem Anlenkpunkt des Kipprichttriebes am Zweibein und demjenigen am Höhenrichtgetriebe genügend Platz zu schaffen.

Aufgabe der Erfindung ist es, bei der Abstützvorrichtung für das Rohr eines Granatwerfers eine Möglichkeit zu schaffen, die es auf einfache Weise erlaubt, das Richten des Rohres im Seitenbereich erheblich zu erweitern, ohne daß die bestehende Konstruktion des Seitenrichtmechanismus beeinträchtigt wird. Die Erfindung zeichnet sich dadurch aus, daß an dem anderen Ende des Auslegers ein senkrechter Zapfen der Halterung der Seitenrichtvorrichtung drehbar gelagert ist, und daß die Lagerungsvorrichtung für den Zapfen der Halterung der Seitenrichtvorrichtung als Kupplung ausgebildet ist, wobei die Kupplung zwischen Zapfen und Ausleger in verschiedenen Winkelstellungen zueinander verriegelbar ist.

Durch eine solche Anordnung läßt sich eine erhebliche Erweiterung für das Richten des Rohres im Seitenbereich erreichen. Durch die Lagerung der Seitenrichtvorrichtung mittels eines senkrechten Zapfens zu der Erstreckung des Auslegers läßt sich eine zweifache Winkelverstellung vornehmen, einerseits durch die Drehlagerung der Seitenrichtvorrichtung an dem Ausleger und andererseits durch die Verstellung des Auslegers zu dem Stützbolzen der Höhenrichtvorrichtung. In der mittleren Stellung hat die zwischengeschaltete Vorrichtung keinen Einfluß auf den Seitenrichtbereich des Granatwerfers. Bei Verschwenken des Auslegers nach links oder rechts erweitert sich der Richtbereich des Granatwerfers, ohne daß das Zweibein bzw. Dreibein verschoben werden muß. Durch die Ausbildung der Lagerungsvorrichtung bei dem Zapfen der Halterung der Seitenrichtvorrichtung als Kupplung sind die verschiedenen Winkelstellungen zueinander verriegelbar, wobei die Verriegelung in festgelegten Positionen erfolgen kann.

Vorteilhaft ist die Kupplung mit Verriegelung als Schnappmechanismus ausgebildet. Ein unter Federdruck stehendes Kupplungsglied ist zweckmäßig mit Verriegelungsnocken versehen, die mit entsprechend gestalteten Nuten des Auslegers zusammenwirken. Hierbei können die Verriegelungsnocken an dem Kupplungsglied achsparallel verlaufende Bolzen sein, die in Achsrichtung sich erstreckende Ansätze aufweisen, welche in entsprechend gestaltete Ausnehmungen des Zapfens der Seitenrichtvorrichtung eingreifen. Man kann eine beliebige Anzahl von Verriegelungspositionen vorsehen. Vorzugsweise handelt es sich um drei Verriegelungspositionen, nämlich Mitte, rechts und links. In der mittleren Stellung hat die zwischengeschaltete Vorrichtung keinen Einfluß auf den Seitenbereich des Granatwerfers. Bei einer Verstellung der Vorrichtung in eine vorbestimmte linke oder rechte Position läßt sich der Richtbereich des Granatwerfers in Seitenrichtung wesentlich erweitern, ohne daß die Gesamtaufstellung des Gestells und der Bodenplatte geändert werden müßten.

Die Drehung des Zapfens der Halterung für den Granatwerfer zu dem Ausleger ist vorteilhaft durch eine Anschlagvorrichtung begrenzt.

Die Erfindung wird anhand eines in der Zeichnung dargestellten Ausführungsbeispiels nachstehend erläutert.
Fig. 1 zeigt eine Ausführungsform der Abstützvorrichtung für ein Granatwerferrohr gemäß der Erfindung in Ansicht von vorn und im Schema.
Fig. 2 ist eine Seitenansicht auf die Abstützvorrichtung der Fig. 1, schematisch.
Fig. 3 veranschaulicht die Vorrichtung zur Erweiterung des Seitenrichtbereiches in Form eines Auslegers im Schnitt und im Schema.
Figuren 4, 5 und 6 sind Horizontalschnitte nach den Linien IV-IV, V-V und VI-VI der Fig. 3.
Figuren 7 und 8 zeigen den Bedienungsteil für die Vorrichtung der Erfindung im Aufriß, zum Teil im Schnitt und in Draufsicht, schematisch.

Die Abstützvorrichtung 1 für das Rohr eines Granatwerfers weist beispielsweise ein Zweibein-Gestell 2 auf, das sich aus den Beinen 3 und 4 mit Bodenkrampen 5 und einer Mittelplatte 6 zusammensetzt. Die Beine 3 und 4 können durch einen elastischen Federzug 7 in der gewählten Spreizstellung gesichert werden. Das Zweibein-Gestell 2 ist mit einer Höhenrichtvorrichtung 9 ausgestattet, zu deren Betätigung eine Handkurbel 10 vorgesehen ist. Im Innern des Vorrichtungsgehäuses 9 ist ein (nicht dargestelltes) Zahnradgetriebe vorgesehen, mittels dessen eine in der Gehäusemuffe 11 gelagerte Hülse 12 in Höhenrichtung verschoben werden kann. Der obere Teil der Hülse 12 dient als Stützzapfen für die Aufnahme der Halterung 14 für das Werferrohr.

Die Halterung 14 enthält eine Seitenrichtvorrichtung 15, die mittels einer Kurbel 16 zur Mittenachse des Zweibeins 2 und auch der Höhenrichtvorrichtung 9 seitlich hin- und herverschoben werden kann. Der Bereich des Verschiebeweges der Seitenrichtvorrichtung ist aus Gewichtsgründen begrenzt. Mit der Halterung 14 sind die Rückstoßbremszylinder 17 und der Lagerring 18 zur Aufnahme des Werferrohres fest verbunden. Der Lagerring 18 trägt einen abklappbaren Klemmbügel 19, der über das in den Lagerring 18 eingelegte Werferrohr greift und mittels der Klemmvorrichtung 20 festgespannt werden kann. Das Werferrohr greift bekanntlich in eine auf dem Boden ruhende Bodenplatte gelenkig ein.

Zwischen der Höhenrichtvorrichtung 9 bis 12 des Zweibeins 1 und der Halterung für die Seitenrichtvorrichtung des Werferrohres ist eine Vorrichtung 21 angeordnet, die den Seitenrichtbereich des Werferrohres wesentlich erweitert. Diese Vorrichtung 21 weist einen Ausleger 22 auf, dessen eines Ende 23 auf dem Stützzapfen 12 der Höhenrichtvorrichtung 9, 10, 11 ruht und in dessen anderem Ende 24 ein Zapfen 25 der Halterung 14 der Seitenrichtvorrichtung drehbar gelagert ist. In dem Ende 23 des Auslegers 22 ist eine Schraubbuchse 27 gelagert, die mittels des Gewindes 28 in das Hülsenende 12 eingeschraubt ist und mit dem Kragen 29 auf einen Bund 30 des Auslegerendes 31 anschlägt. Das Hülsenende 12 ist mit dem Ausleger 22 durch einen Querstift 31 drehfest verbunden.

Der Zapfen 25 der Halterung 14 an dem anderen Ende 24 des Auslegers 22 weist eine Kupplung 33 auf, mittels der eine automatische Verriegelung des Zapfens 25 mit dem Ende 24 des Auslegers 22 vorgenommen wird. Ein Kupplungsglied 35, das mit einer Handhabe 36 versehen ist, weist auf einem Kreis verteilte Verriegelungsnocken 37 auf, die mit entsprechend gestalteten Ausnehmungen 38 des Auslegerendes 34 zusammengreifen können. Die Verriegelungsnocken 37 bestehen vorteilhaft aus an dem Kupplungsglied 35 achsparallel verlaufenden Bolzen, die in Achsrichtung sich erstreckende Ansätze 40 besitzen. Diese Ansätze 40 haben vorteilhaft einen halbkreisförmigen Querschnitt, wobei die Ausnehmungen 38 ebenfalls halbkreisförmig ausgebildet sind. Mit dem Kupplungsglied 35 ist ein zentral angeordneter Stift 41 mittels des Querstiftes 42 drehfest verbunden. Der Stift 41 besitzt ein Kopfstück 41 a, zwischen dem und einem in die Bohrung 25 eingeschraubten Widerlagerring 43 eine Feder 44 vorgesehen ist, die das Einrasten der Verriegelungsbolzen 37 mit den Ansätzen 40 in die entsprechenden Ausnehmungen 38 des Auslegerendes 24 selbsttätig veranlaßt.

Die Drehung des Zapfens 25 in dem Ende 24 des . Auslegers 22 wird vorzugsweise durch eine Anschlagvorrichtung 46 begrenzt. Hierzu dient ein in das Ende 24 des Auslegers 22 eingeschraubter Bolzen 47, dessen Bolzenende in eine Ringnut 48 greift, die bei 49 Anschlagflächen aufweist, so daß die Relativbewegung zwischen den Zapfen 25 der Halterung 14 und dem Auslegerende 24 auf einen bestimmten Drehwinkel beschränkt wird. Bei dem dargestellten Beispiel sind es 180°.

Mittels der Verriegelungsnocken 37 und der Ausnehmungen 38 werden drei Verriegelungspositionen bestimmt, namlich die Mittelposition, bei der der Ausleger 22 sich in der Mittenebene des Zweibeins befindet. Der Ausleger 22 kann um die Achse der Hülse 12 der Höhenrichtvorrichtung nach rechts oder links verschwenkt werden, wobei der Zapfen 25 der Halterung 14 eine Relativdrehung in dem Ende 24 des Auslegers 22 vornimmt. Die Vorrichtung 21 zur Erweiterung des Seitenrichtbereiches kann mittels des Auslegers 22 um seine Drehlagerung an seinem Ende 23 bei dem dargestellten Beispiel um 180_{°} geschwenkt werden, und zwar von der Mitte nach rechts oder links, wobei in den drei festgelegten Positionen automatisch eine Verriegelung mittels der Kupplung 33 stattfindet. In der mittleren Stellung hat die Vorrichtung 21 keinen Einfluß auf den Seitenrichtbereich des Granatwerfers. Bei Schwenkung des Auslegers 22 um 90_{°} um die Achse der Hülse 12 nach links oder rechts wird der Richtbereich des Granatwerfers wesentlich erweitert, ohne daß das Zweibein 2 parallel zu sich verschoben werden muß. Dadurch wird das Einrichten des Granatwerferrohres auf das Ziel wesentlich vereinfacht und beschleunigt.

## Patentansprüche

1. Abstützvorrichtung für das Rohr eines Granatwerfers mittels eines Zweibein- oder Dreibein-Gestelles und einer das Rohrende gelenkig aufnehmenden Bodenplatte, bei der das Gestell (2) eine Höhenrichtvorrichtung (9) aufweist und die Haltevorrichtung des Rohres mit einer Seitenrichtvorrichtung (15) versehen ist, wobei zwischen der Höhenrichtvorrichtung (9) und der Seitenrichtvorrichtung (15) ein Ausleger (22) angeordnet ist, dessen eines Ende auf dem Stützzapfen der Höhenrichtvorrichtung aufgesetzt und an dessem anderen Ende eine Vorrichtung zum Querrichten des Granatwerferlaufs angebracht ist, dadurch gekennzeichnet, daß an dem anderen Ende (24) des Auslegers (22) ein senkrechter Zapfen (25) der Halterung (14) der Seitenrichtvorrichtung (15) drehbar gelagert ist, und daß die Lagerungsvorrichtung für den Zapfen (25) der Halterung (14) der Seitenrichtvorrichtung (15) als Kupplung (33) ausgebildet ist, wobei die Kupplung (33) zwischen Zapfen (25) und Ausleger (22) in verschiedenen Winkelstellungen zueinander verriegelbar ist.

2. Abstützvorrichtung nach Anspruch 1, dadurch gekennzeichnet, daß die Kupplung (33) mit Verriegelung als Schnappmechanismus ausgebildet ist, bei dem ein unter Federdruck stehendes Kupplungsglied (35) Verriegelungsnocken (37) aufweist, die mit entsprechend gestalteten Ausnehmungen (38) des Auslegers (22) zusammenwirken.

3. Abstützvorrichtung nach Anspruch 1 oder 2, dadurch gekennzeichnet, daß die Verriegelungsnocken an dem Kupplungsglied (35) achsparallel verlaufende Bolzen (37) sind, die in Achsenrichtung sich erstreckende Ansätze (40) aufweisen, welche in entsprechend gestaltete Ausnehmungen (38) des Zapfens (25) der Seitenrichtvorrichtung eingreifen.

4. Abstützvorrichtung nach Anspruch 3, dadurch gekennzeichnet, daß die Ansätze (40) einen halbkreisförmigen Querschnitt besitzen.

5. Abstützvorrichtung nach einem der Ansprüche 1 bis 4, dadurch gekennzeichnet, daß das Kupplungsglied (35) mit einer Handhabe (36) und mit einem zentral angeordneten Stift (41) mit Kopf (41 a) versehen ist, zwischen dem und einem fest angeordneten Widerlager (43) eine Schraubenfeder (44) o. dgl. gelagert ist.

6. Abstützvorrichtung nach einem der Ansprüche 1 bis 5, dadurch gekennzeichnet, daß die Drehung des Zapfens (25) zu dem Ausleger (22) durch eine Anschlagvorrichtung (46) begrenzt ist.

7. Abstützvorrichtung nach einem der Ansprüche 1 bis 6, dadurch gekennzeichnet, daß der Stützzapfen (12) der Höhenrichtvorrichtung (9) und der auf dem Stützzapfen (12) aufgesetzte Ausleger (22) durch eine Schraubbuchse (27) und einen Querstift (33) drehfest miteinander verbunden sind.

## Claims

1. Support apparatus for a grenade thrower tube, having a bipod or tripod stand and a base plate for receiving the tube end in an articulated manner, said stand (2) being provided with a height adjusting assembly (9) and said holding means for the tube being provided with a sideways adjusting apparatus (15), an extension arm (22) being arranged between the height adjusting assembly (9) and the sideways adjusting apparatus (15), which extension arm has one end resting on the supporting pin of the height adjusting assembly and has its other end provided with an apparatus for transverse correction of the grenade thrower tube, characterized in that a vertical pivot (25) of the holding assembly (14) of the sideways adjusting apparatus (15) is pivotably supported at the other end (24) of the extension arm (22), and that the bearing means for the pivot (25) of the holding assembly (14) of the sideways adjusting apparatus (15) is formed as a coupling (33), the coupling (33) being adapted to be locked between the pivot (25) and the extension arm (22) at different mutual angular positions.

2. Support apparatus according to claim 1, characterized in that the coupling (33) adapted to be locked is arranged as a snap meachnism, in which snap mechanism a spring-biased coupling member (35) is provided with locking cams (37) cooperating with correspondingly shaped recesses (38) of the extension arm (22).

3. Support apparatus according to claim 1 or 2, characterized in that the locking cams are bolts (37) extending axially parallel at the coupling member (35) and being provided with projections (40) which extend in axial direction and engage into correspondingly shaped recesses (38) of the pivot (25) of the sideways adjusting apparatus.

4. Support apparatus according to claim 3, characterized in that the projections (40) have a semicircular cross-section.

5. Support apparatus according to any one of claims 1 to 4, characterized in that the coupling member (35) is provided with a handle (36) and a centrally arranged pin (41) including a head piece (41a), a helical spring (44) or the like being arranged between said head piece (41 a) and a fixedly arranged abutment (43).

6. Support apparatus according to any one of claims 1 to 5, characterized in that the pivoting movement of the pivot (25) to the extension arm (22) is limited by a buffer assembly (46).

7. Support apparatus according to any one of claims 1 to 6, characterized in that the supporting pin (12) of the height adjusting assembly (9) and the extension arm (22) resting on the supporting pin (12) are mutually connected under torsional strength by a screw bush (27) and a transverse pin (33).

## Revendications

1. Support pour le tube d'un mortier au moyen d'une baie bipède ou tripède et une plaque de base pour la réception articulée de l'extrémité dudit tube, dans lequel la baie (2) comporte un dispositif de rè- glage d'azimut (9) et le dispositif de serrage du tube est prévu d'un dispositif de réglage de gisement (15), un avant-bras (22) étant disposé entre ledit dispositif de réglage d'azimut (9) et ledit dispositif de réglage de gisement (15), l'une extrémité dudit avant-bras étant posée sur le pivot à crapaudine dudit dispositif de réglage d'azimut et l'autre extrémité étant munie d'un dispositif de réglage transversal du canon du mortier,
caractérisé en ce que
un pivot vertical (25) du serrage (14) dudit dispositif de réglage de gisement (15) est monté pivotant à l'autre extrémité (24) dudit avant-bras (22), et en ce que le palier pour ledit pivot (25) dudit serrage (14) dudit dispositif de réglage de gisement (15) est prévue sous forme d'accouplement (33), l'accouplement (33) étant vérouillable en différents positions angulaires mutuelles entre ledit pivot (25) et ledit avantbras (22).

2. Support selon la revendication 1, caractérisé en ce que l'accouplement (33), adapté d'être serré, est prévu sous forme d'un mécanisme à déclic, dans lequel un membre d'accouplement (35), étant sous pression de ressort, est prévu de cames à vérouillage (37) coopérant avec des creux (38) dudit avant-bras (22), formés conforme aux cames.

3. Support selon une des revendications 1 ou 2, caractérisé en ce que lesdits cames à vérouillage sont des goujons (37), s'étendant parallèlement par rapport à l'axe dudit membre d'accouplement (35), qui sont prévues de saillies (40) s'étendant axialement, qui s'engrènent dans des creux (38) dudit pivot (25) dudit dispositif de réglage de gisement, formés conforme aux saillies.

4. Support selon la revendication 3, caractérise en ce que lesdites saillies (40) ont une section semi- circulaire.

5. Support selon une des revendications 1 à 4, caractérisé en ce que ledit membre d'accouplement (35) est muni d'une manette (36) et d'une broche (41) à tête (41 a) disposée centralement, une ressort cylindrique (44), ou quelquechose de la sorte, étant logée entre ledit tête et une butée fixe (43).

6. Support selon une des revendications 1 à 5, caractérisé en ce que la rotation dudit pivot (25) vers ledit avant-bras (22) est limitée par un dispositif d'arrêt (46).

7. Support selon une des revendications 1 à 6, caractérisé en ce que le pivot de support (12) dudit dispositif de réglage d'azimut (9) et l'avant-bras (22) posé sur ledit pivot de support (12) sont joint résistant à la torsion par une douille filetée (27) et une broche transversale (33).
